# FASCICULE DE BREVET EUROPEEN

(11) **EP 3 828 466 B1**
(45) Date de publication et mention de la délivrance du brevet: **27.07.2022**
(21) Numéro de dépôt: 20210054.1
(22) Date de dépôt: 26.11.2020
(51) Int. Cl.: F23J 11/02, F23L 11/00, F23J 13/02, F23J 13/04, F23J 13/06, F23L 13/02, F23L 13/06

(54) **INSTALLATION DE CHAUFFAGE ET/OU DE PRODUCTION D'EAU CHAUDE SANITAIRE À MAINTENANCE AMÉLIORÉE**
HEIZ- ODER WARMWASSERERZEUGUNGSANLAGE MIT VERBESSERTER WARTUNG
INSTALLATION FOR DOMESTIC HEATING AND/OR FOR PRODUCING DOMESTIC HOT WATER WITH IMPROVED MAINTENANCE

(30) Priorité: 29.11.2019 FR 1913500
(43) Date de publication de la demande: 02.06.2021
(73) Titulaire: Société Industrielle de Chauffage (SIC), 59660 Merville (FR)
(72) Inventeur: MARIE, Jean-François, 62350 Saint Venant (FR); ANTOINE, Emmanuel, 59270 BAILLEUL (FR)
(74) Mandataire: Ipsilon

(56) Documents cités:
- EP-A2- 0 272 660
- EP-B1- 0 272 660
- DE-A1- 19 603 615
- DE-A1- 19 744 013
- US-A1- 2018 283 685

## Description

La présente invention concerne une installation de chauffage et/ou de production d'eau chaude sanitaire.

On connaît des installations de chauffage collectives comprenant un réseau de conduits d'amenée d'air et d'évacuation des fumées qui sont raccordés aux différentes chaudières implantées dans différents locaux d'un bâtiment. Chaque chaudière est raccordée à un même conduit collectif du réseau, agencé sensiblement verticalement, par l'intermédiaire d'un conduit de raccordement. Les conduits de raccordement qui sont agencés sensiblement horizontalement sont connectés chacun à une chaudière par l'intermédiaire d'un coude ou d'une pièce de raccordement adaptée. Le conduit collectif et les conduits de raccordement (ainsi que les coudes ou pièces de raccordement adaptées) sont généralement des double conduits ou conduits concentriques qui comprennent chacun un conduit central pour l'évacuation des produits de combustion de chaudière, qui sont généralement des gaz de combustion, et un conduit périphérique pour l'alimentation en air de la chaudière, l'air circulant à contre-courant des gaz de combustion. DE 196 03 615 A1 montre une installation de chauffage et/ou de production d'eau chaude sanitaire selon le préambule de la revendication 1.

Lorsqu'une chaudière est implantée dans un local, elle est raccordée au réseau par l'intermédiaire du conduit de raccordement précité et est fixée à une paroi du local (paroi généralement verticale) et l'installateur raccorde ensuite la chaudière à différentes canalisations d'amenée de gaz et d'eau.

Lorsqu'une opération de maintenance est nécessaire sur une telle chaudière, notamment pour le nettoyage de son corps de chauffe, il convient, pour des raisons de sécurité:
- soit d'isoler la chaudière du conduit collectif (réseau de conduits d'amenée d'air et d'évacuation des fumées) afin d'éviter un retour de gaz de combustion (refoulement) des autres chaudières raccordées au conduit collectif central vertical : l'isolation de la chaudière peut être réalisée en mettant en place un bouchon sur le double conduit du conduit de raccordement afin d'empêcher un éventuel retour des gaz de combustion ; cette solution est toutefois relativement délicate à mettre en œuvre : en effet, il faut préalablement retirer le coude ou la pièce de raccordement adaptée raccordant la chaudière au double conduit du conduit de raccordement et cette tâche n'est pas particulièrement facile car, d'une part, le coude ou la pièce de raccordement est mécaniquement interposé et fixé entre la chaudière et le double conduit et, d'autre part, les différentes canalisations de gaz et d'eau sont raccordées en partie basse de la chaudière ;
- soit de s'assurer que, lors de l'entretien de la chaudière, toutes les chaudières raccordées au conduit collectif sont mises hors service, ce qui complique grandement la tâche de l'opérateur de maintenance.

Au vu de ce qui précède il serait donc particulièrement utile de pouvoir procéder de manière simple et en toute sécurité à des opérations de maintenance sur une chaudière d'une installation de chauffage collective ou, plus généralement, sur un générateur de produits de combustion d'une installation de chauffage et/ou de production d'eau chaude sanitaire.

L'invention a ainsi pour objet une installation de chauffage et/ou de production d'eau chaude sanitaire comprenant au moins deux générateurs de produits de combustion qui sont raccordés chacun à un même conduit vertical par l'intermédiaire d'un conduit concentrique de raccordement, chaque conduit concentrique comprenant un conduit central d'évacuation des produits de combustion et un conduit périphérique d'alimentation en comburant du générateur à contre-courant des produits de combustion, caractérisée en ce que l'installation comporte, sur le conduit central du conduit concentrique de raccordement, au moins un organe d'obturation qui est apte à obturer localement ledit conduit central sans obturer le conduit périphérique, ledit conduit central du conduit concentrique de raccordement formant un orifice d'entrée et un orifice de sortie pour l'évacuation des produits de combustion, ledit conduit central formant en outre une ouverture distincte des orifices d'entrée et de sortie pour permettre l'insertion ou le retrait de l'organe d'obturation.

La présence d'un tel organe d'obturation permettant d'obturer localement le conduit central du conduit de raccordement sans toutefois obturer le conduit périphérique s'avère relativement efficace et simple lorsqu'une opération de maintenance est nécessaire par comparaison avec les solutions de l'art antérieur. Ceci permet d'empêcher un éventuel refoulement des produits de combustion en provenance du conduit vertical (par exemple en cas de surpression dans un conduit d'évacuation des gaz) et donc d'assurer la sécurité de l'opérateur et des personnes présentes sur les lieux. La présence d'un tel organe d'obturation permet de ne pas perturber le conduit périphérique en préservant dans ce conduit la circulation de comburant (ex : air) qui forme une gaine isolante autour du conduit central. L'organe d'obturation peut faire partie de la configuration du conduit concentrique de raccordement dès son installation (par exemple il peut être installé dans une partie rectiligne du conduit en étant intégré à une pièce qui forme elle-même un tronçon de ce conduit) et être actionné ou mis en œuvre en cas de besoin. On notera qu'un conduit de raccordement est compris comme étant la partie de conduit qui est situé entre le générateur de produits de combustion et le conduit vertical, généralement appelé conduit collectif. Dans l'installation le conduit vertical peut être un conduit concentrique (double conduit) qui comprend un conduit central pour l'évacuation des produits de combustion et un conduit périphérique pour l'alimentation en comburant ou un simple conduit qui sert uniquement à l'évacuation des produits de combustion. Dans cette deuxième configuration, le conduit concentrique (double conduit) de raccordement est raccordé au simple conduit vertical et communique avec celui-ci au niveau du conduit central d'évacuation des produits de combustion. Le conduit périphérique du conduit concentrique (double conduit) de raccordement est relié à une alimentation en comburant qui ne passe par le conduit vertical. Le conduit périphérique peut ainsi par exemple comporter une entrée de comburant (par exemple une entrée d'air ambiant du local où est situé le conduit concentrique de raccordement) ou être raccordé par un conduit d'alimentation à une entrée de comburant déportée (par exemple le conduit d'alimentation est relié à une entrée d'air extérieur).

Selon d'autres caractéristiques possibles :
- ledit au moins un organe d'obturation forme un bouchon de ladite ouverture
- ledit au moins un organe d'obturation est apte à occuper deux positions dans le conduit central, à savoir une première position dans laquelle le passage des produits de combustion est autorisé entre les orifices d'entrée et de sortie et une deuxième position dans laquelle le passage des produits de combustion est obstrué;
- ledit au moins un organe d'obturation est configuré pour obstruer ladite ouverture lorsqu'il occupe les première et deuxième positions dans le conduit central ;
- ledit au moins un organe d'obturation est apte à occuper une troisième position de montage/démontage, distincte des première et deuxième positions, dans laquelle l'organe d'obturation est libre d'être inséré dans ou retiré de l'ouverture ;
- l'installation comporte en outre au moins dispositif de détection de présence et/ou de la position dudit au moins un organe d'obturation dans le conduit central, ledit au moins un dispositif de détection étant configuré pour transmettre à au moins un organe de commande de l'installation une information représentative de la présence et/ou de la position dudit au moins un organe d'obturation dans le conduit central ;
- l'installation comporte une pièce d'actionnement (motorisée ou non) dudit au moins un organe d'obturation qui est disposée à l'extérieur du conduit concentrique de raccordement et est accessible depuis l'extérieur dudit conduit; la position de la pièce qui est visible de l'extérieur peut être associée à un repérage représentatif de l'état d'ouverture ou de fermeture de l'organe d'obturation ;
- la deuxième position dudit au moins un organe d'obturation est obtenue par rotation dudit au moins un organe d'obturation à partir de la première position autour d'un axe passant par ledit au moins un organe d'obturation;
- la deuxième position dudit au moins un organe d'obturation est obtenue par translation dudit au moins un organe d'obturation à partir de la première position, le long d'un axe passant par ledit au moins un organe d'obturation;
- ledit au moins un organe d'obturation est disposé dans une partie rectiligne (horizontale ou verticale) du conduit central de raccordement ;
- l'axe de rotation dudit au moins un organe d'obturation est disposé perpendiculairement à la partie rectiligne du conduit central de raccordement (à titre d'exemple, l'axe de rotation est disposé soit verticalement lorsque ledit au moins un organe d'obturation est disposé dans une partie horizontale du conduit central de raccordement, soit horizontalement lorsque ledit au moins un organe d'obturation est disposé dans une partie verticale du conduit central de raccordement) ;
- la pièce d'actionnement (ex : poignée d'une vanne papillon) dudit au moins un organe d'obturation est disposée de manière adjacente au conduit concentrique de raccordement;
- le conduit concentrique de raccordement comporte, dans sa partie terminale qui est raccordée, directement ou indirectement, au générateur de produits de combustion, une pièce en forme générale de T ou de coude;
- l'ouverture est formée au niveau de la pièce en forme générale de T ou de coude ;
- la pièce en forme générale de T ou de coude de la partie terminale comporte, d'une part, une première extrémité qui est raccordée, directement ou indirectement, au générateur de produits de combustion et comporte, au niveau du conduit central, une première portion de conduit agencée suivant une première direction et, d'autre part, une deuxième extrémité opposée qui est raccordée à la portion restante du conduit concentrique de raccordement et comporte, au niveau du conduit central, une deuxième portion de conduit agencée suivant une deuxième direction qui forme avec la première direction un angle non nul et inférieur à 180°, ledit au moins un organe d'obturation s'étendant dans le conduit central de manière à obturer l'intersection entre les première et deuxième portions de conduit ;
- ledit au moins un organe d'obturation s'étend dans le conduit central à partir d'une zone de la face externe de la pièce qui est déportée latéralement par rapport à l'intersection entre les première et deuxième portions de conduit ;
- la zone de la face externe de la pièce est disposée en vis-à-vis de la deuxième portion de conduit et dans l'alignement de la deuxième direction de cette deuxième portion de conduit; dans une configuration alternative, la zone de la face externe de la pièce est disposée en vis-à-vis de la première portion de conduit et dans l'alignement de la première direction de cette première portion de conduit ; en d'autres termes, l'une ou l'autre de la première et de la deuxième portion de conduit peut être raccordée directement ou indirectement au générateur de combustion ;
- ledit au moins un organe d'obturation présente une extrémité débouchante biseautée qui s'étend au droit de l'intersection entre les deux portions de conduit et qui, selon sa position angulaire est orientée par rotation, soit en vis-à-vis de la première portion de conduit de manière à laisser libre l'intersection entre les deux portions de conduit, soit à l'opposé de la première portion de manière à présenter en vis-à-vis de la première portion de conduit la zone non biseautée de l'extrémité débouchante biseautée, obstruant ainsi ladite intersection;
- ledit au moins un organe d'obturation comprend une paroi sensiblement cylindrique qui s'étend axialement à l'intérieur de la deuxième portion de conduit et qui est ouverte à son extrémité libre en vis-à-vis de ladite deuxième portion de conduit, la paroi sensiblement cylindrique présentant, une ouverture traversante aménagée le long d'une des génératrices du cylindre et qui communique avec l'extrémité libre, l'ouverture traversante étant, soit orientée en vis-à-vis de la première portion de conduit de manière à mettre en communication ladite deuxième portion de conduit avec la première portion de conduit, soit orientée de telle manière que la paroi sensiblement cylindrique dudit au moins un organe d'obturation présente une zone non ouverte en vis-à-vis de la première portion de conduit ;
- au moins un joint d'étanchéité est interposé entre ledit au moins un organe d'obturation et la deuxième portion de conduit central.

### Brève description des dessins

D'autres caractéristiques et avantages apparaîtront au cours de la description détaillée qui va suivre, donnée uniquement à titre non limitatif et faite en référence aux dessins annexés, sur lesquels :

[Fig. 1] La Figure 1 représente une vue schématique partielle d'une installation de chauffage selon un mode de réalisation de l'invention ;

[Fig. 2A] La Figure 2A est une vue schématique en coupe d'une pièce de raccordement intégrant un organe d'obturation en position ouverte selon un mode de réalisation de l'invention ;

[Fig. 2B] La Figure 2B est une vue schématique en coupe de la pièce de raccordement de la Figure 2A avec l'organe d'obturation en position fermée ;

[Fig. 3A] La Figure 3A est une vue schématique en coupe d'une pièce de raccordement intégrant un organe d'obturation en position ouverte selon un autre mode de réalisation de l'invention ;

[Fig. 3B] La Figure 3B est une vue schématique en coupe de la pièce de raccordement de la Figure 3A avec l'organe d'obturation en position fermée ;

[Fig. 4A] La Figure 4A est une vue schématique en coupe d'une portion d'un conduit de raccordement intégrant un organe d'obturation en position ouverte selon encore un autre mode de réalisation de l'invention ;

[Fig. 4B] La Figure 4B est une vue schématique en coupe de la pièce de raccordement de la Figure 4A avec l'organe d'obturation en position fermée ;

[Fig. 5A] La Figure 5A est une vue schématique en coupe d'une portion d'un conduit de raccordement intégrant un organe d'obturation en position ouverte selon un autre mode de réalisation de l'invention ;

[Fig. 5B] La Figure 5B est une vue schématique en coupe de la pièce de raccordement de la Figure 5A avec l'organe d'obturation en position fermée ;

[Fig. 6] La Figure 6 représente une vue schématique partielle d'une installation de chauffage selon un autre mode de réalisation de l'invention.

### Description de mode(s) de réalisation

Comme représenté à la figure 1 et désigné par la référence générale notée 10, une installation de chauffage et/ou de production d'eau chaude sanitaire selon un mode de réalisation de l'invention comprend plusieurs générateurs de produits de combustion, en l'espèce ici des chaudières, dont deux seulement sont illustrés sous les références 12 et 14. Le nombre de générateurs de produits de combustion est généralement plus élevé dans une installation collective d'un bâtiment tel qu'un immeuble. On parlera dans la suite de la description de chaudière, par souci de simplicité, mais la description s'applique bien entendu à tout autre générateur de produits de combustion ou de réaction tel qu'un générateur d'eau chaude sanitaire à gaz, une pile à combustible.....

L'installation 10 est aménagée dans un bâtiment dont seuls sont représentés :
- une paroi de séparation 16 (plancher/plafond) entre le local supérieur où est située la chaudière 12 et le local inférieur où est située la chaudière 14 ;
- une portion de toit 18 du bâtiment.

Chacune des chaudières 12 et 14 est raccordée à un conduit concentrique vertical 19 qui s'étend à l'intérieur du bâtiment en passant dans les différents locaux où sont implantées les chaudières de l'installation et, à cet effet, traverse la paroi de séparation 16 et la portion de toit 18 pour déboucher à l'extérieur du bâtiment. Comme illustré sur la figure 1, le conduit vertical peut desservir un plus grand nombre de locaux et comporter un plus grand nombre de chaudières (générateurs de produits de combustion ou de réaction).

Chaque chaudière est raccordée au conduit vertical 19 par l'intermédiaire d'un conduit concentrique de raccordement qui est propre à chaque chaudière, à savoir le conduit 20 pour la chaudière 12 et le conduit 22 pour la chaudière 14. Chaque conduit concentrique de raccordement correspond généralement à la partie de conduit de l'installation collective qui est située entre une des chaudières et le conduit vertical collectif.

Chaque conduit concentrique, c'est-à-dire le conduit concentrique vertical 19 et chacun des conduits concentriques de raccordement 20 et 22, comprend ici un conduit central d'évacuation des produits de combustion de chaudière et un conduit périphérique d'alimentation en comburant, ici de l'air, de chaudière. Le comburant circule dans le conduit périphérique à contre-courant des produits de combustion dans le conduit central d'évacuation.

Le conduit périphérique 19a du conduit concentrique vertical 19 prélève le comburant (air) en dehors du bâtiment et l'achemine dans les différents conduits périphériques 20a, 22a des conduits de raccordement 20, 22 pour le fournir aux chaudières respectives 12 et 14 pour l'alimentation de celles-ci en comburant.

Le conduit central 19b du conduit concentrique vertical 19 collecte les produits de combustion provenant des différents conduits centraux 20b, 22b des conduits de raccordement 20, 22 et les achemine en dehors du bâtiment au-dessus du toit de ce dernier.

Toutefois, dans un mode de réalisation différent le conduit vertical n'a pas nécessairement une configuration concentrique mais il comporte nécessairement un conduit vertical pour l'évacuation des produits de combustion.

Afin de pouvoir procéder en toute sécurité à des opérations de maintenance sur les chaudières 12 et 14 (en évitant un refoulement des produits de combustion au niveau d'une chaudière) il est prévu dans chaque conduit concentrique de raccordement 20, 22, plus particulièrement sur le conduit central 20b, 22b de ce dernier, un ou plusieurs organes d'obturation, en l'espèce ici un seul organe est utilisé, pour obturer localement le conduit central (l'obturation est effectuée localement, à l'endroit où est positionné l'organe d'obturation) sans obturer le conduit périphérique. La circulation du comburant dans le conduit périphérique n'est donc pas perturbée, ou en tout cas n'est pas interrompue, par l'organe d'obturation, ce qui permet au comburant de former une enveloppe ou gaine isolante circulant autour du conduit central et donc assurant une protection supplémentaire en confinant les produits de combustion à l'intérieur de cette enveloppe/gaine. Les organes d'obturation ne sont pas représentés sur la figure 1 par souci de simplicité. Ils sont toutefois représentés aux figures suivantes sous la forme de différents modes de réalisation possibles.

Chaque conduit concentrique de raccordement forme une ouverture d'insertion dudit organe d'obturation à l'intérieur du conduit central. Cette ouverture est distincte des orifices d'entrée et de sortie du conduit central au travers desquels circulent les produits de combustion. L'ouverture débouche d'un côté à l'intérieur du conduit central et de l'autre côté sur une paroi externe du conduit concentrique de raccordement. Ainsi, l'ouverture débouche sur l'extérieur du conduit concentrique de raccordement. L'ouverture permet ainsi un accès au conduit central. Un opérateur peut insérer l'organe d'obturation au travers de l'ouverture pour permettre l'obstruction du conduit central.

L'ouverture peut également déboucher sur le conduit périphérique. Dans ce cas, l'ouverture permet un accès également au conduit périphérique. Un opérateur peut ainsi réaliser une opération de maintenance ou une vérification du conduit périphérique. Lorsque l'ouverture débouche ou est ouverte sur le conduit périphérique, l'organe d'obturation ou l'un parmi les organes d'obturation est configuré pour obstruer l'ouverture au niveau du conduit périphérique. Cette obstruction du conduit périphérique permet à l'air de ne pas s'échapper du conduit périphérique via l'ouverture.

Ledit au moins organe d'obturation est de préférence conçu pour être amovible, notamment au travers de ladite ouverture. On entend par « amovible » le fait que l'organe d'obturation peut être extrait de l'ouverture. L'amovibilité est compatible avec une possibilité de verrouillage de l'organe d'obturation lorsqu'il est dans une ou plusieurs positions de fonctionnement.

Cette configuration dans laquelle une ouverture distincte des orifices d'entrée et de sortie du conduit central permet l'insertion et le retrait de l'organe d'obturation est particulièrement avantageuse. En effet, le montage de l'organe d'obturation et la maintenance du conduit concentrique de raccordement sont grandement facilités. De plus, la géométrie de l'organe d'obturation peut être très simple grâce à cette configuration.

De manière alternative, plusieurs organes d'obturation peuvent être utilisés pour réaliser la fonction d'obturation locale du conduit central. Il est en effet possible d'utiliser un premier organe d'obturation destiné à être inséré au travers d'une ouverture débouchant dans le conduit central. Ce premier organe d'obturation est apte à obstruer le conduit central lorsqu'il est inséré à l'intérieur de cette ouverture. Un deuxième organe d'obturation peut être ensuite utilisé pour obstruer l'ouverture débouchant dans le conduit central sans obstruer le conduit central lui-même.

Ainsi, le premier organe d'obturation permet de réaliser des opérations de maintenance sur l'installation ou de condamner un conduit central en empêchant les produits de combustion de circuler au travers du conduit central. Le deuxième organe d'obturation est utilisé en fonctionnement normal du générateur de produits de combustion en obstruant l'ouverture permettant l'insertion du premier organe d'obturation tout en permettant la circulation des produits de combustion au travers du conduit central.

L'organe d'obturation peut également être réalisé en plusieurs parties. Une première partie peut être configurée pour obstruer uniquement l'ouverture au niveau du conduit périphérique tout en laissant libre l'ouverture au niveau du conduit central. Une deuxième partie peut être configurée pour obstruer l'ouverture au niveau du conduit central ainsi que le conduit central lui-même pour la fonction d'obstruction des produits de combustion. Les première et deuxième parties peuvent être configurées pour s'emboiter ou se connecter ensemble.

Avant de décrire ces différents modes de réalisation, il convient tout d'abord de mentionner des aspects généraux relatifs à ces organes d'obturation et qui sont indépendants de leur forme de réalisation.

De manière générale, chaque organe d'obturation est apte à occuper, dans le conduit central, une première position, dite ouverte, dans laquelle le passage des produits de combustion est autorisé et une deuxième position, dite fermée, dans laquelle le passage des produits de combustion est obstrué.

Le passage d'une position à l'autre est rendu possible de manière particulièrement simple grâce à la présence d'une pièce d'actionnement ou de mise en œuvre de l'organe d'obturation qui est disposée à l'extérieur du conduit concentrique de raccordement (dans un endroit approprié, généralement facilement accessible de l'extérieur) et qui peut donc être manipulée/manœuvrée depuis l'extérieur de ce conduit par un opérateur. L'obturation du conduit central de raccordement peut donc être réalisée de manière particulièrement simple, lorsqu'une opération de maintenance doit intervenir, sans avoir à effectuer de démontage de ce conduit.

Ledit au moins un organe d'obturation est configuré pour obstruer ladite ouverture lorsqu'il occupe les première et deuxième positions dans le conduit central. Ainsi, aucun produit de combustion ne s'échappe au travers de cette ouverture lorsque des produits de combustion sont générés. Ledit au moins un organe d'obturation forme donc un bouchon de cette ouverture en plus de sa fonction d'obturation du conduit central.

Dans le cas d'une utilisation de plusieurs organes d'obturation, par exemple les premier et deuxième organes d'obturation, les première et deuxième positions peuvent être réalisées par des organes d'obturation différents. En effet, l'insertion du deuxième organe d'obturation correspond à la première position, dite ouverte, dans laquelle le passage des produits de combustion est autorisé. L'insertion du premier organe d'obturation correspond à la deuxième position, dite fermée, dans laquelle le passage des produits de combustion est obstrué.

Ledit au moins un organe d'obturation est de préférence apte à occuper une troisième position de montage/démontage dans laquelle l'organe d'obturation est libre d'être inséré dans ou retiré de l'ouverture. Cette troisième position est distincte des première et deuxième positions. Ainsi, il est possible d'indexer l'organe d'obturation dans au moins trois positions : une position de fonctionnement dans laquelle les produits de combustion sont autorisés à circuler, une deuxième position de maintenance dans laquelle les produits de combustion ne peuvent circuler et une troisième position de montage dans laquelle l'organe d'obturation peut être inséré ou retiré de l'ouverture.

L'installation peut comprendre en outre au moins un dispositif de détection de présence ou de la position dudit au moins un organe d'obturation dans le conduit central. Ainsi, ledit au moins un dispositif de détection peut détecter si l'organe d'obturation est disposé dans l'ouverture et/ou sa position dans cette même ouverture. De préférence, ledit au moins un dispositif de détection est configuré pour détecter lorsque ledit au moins un organe d'obturation est dans la première et/ou dans la deuxième position et/ou dans la troisième position, le cas échéant.

Ledit au moins un dispositif de détection est configuré pour transmettre à au moins un organe de commande de l'installation une information représentative de la présence et/ou de la position dudit au moins un organe d'obturation dans l'ouverture. L'organe de commande peut être interne à un générateur de produits de combustion ou externe à celui-ci. L'organe de commande peut également être collectif, i.e. en charge de la commande d'une pluralité de générateurs de combustion. Ainsi, il est possible d'informer directement ou indirectement un ou plusieurs générateurs de produits de combustion de l'état de l'organe d'obturation (présence et/ou position). Il est ainsi possible de déterminer si l'organe d'obturation est présent et/ou dans une position de maintenance, de fonctionnement ou encore une position intermédiaire. Le contrôle du générateur de produits combustibles peut ainsi être réalisé en fonction de ces informations.

A titre d'exemple, la mise en route du générateur de produits combustibles disposé en amont du conduit concentrique de raccordement peut être subordonnée à la présence et à la bonne position de l'organe d'obturation dans celui-ci, par exemple la première position. A contrario, la mise en route du générateur de produits combustible peut être rendue impossible si l'organe d'obturation est absent ou dans une position de maintenance ou intermédiaire. Dans un fonctionnement plus étendu, l'information relative à la présence et/ou à la position dudit au moins organe d'obturation peut être transmise à plusieurs générateurs de produits combustible pour en contrôler le fonctionnement.

Ledit au moins un dispositif de détection peut comprend un détecteur de fin de course configuré pour détecter si ledit organe d'obturation est dans une position prédéterminée. Ledit au moins un dispositif de détection peut comprendre une pluralité de détecteurs de fin de course, par exemple deux, pour déterminer plusieurs positions de l'organe d'obturation. La détection de position peut être réalisée via un contact, par exemple avec un contacteur mis en contact avec l'organe d'obturation, ou sans contact.

L'installation peut également prévoir un système de verrouillage de l'organe d'obturation. Ce système de verrouillage peut prévoir de verrouiller la disposition de l'organe d'obturation à l'intérieur de l'ouverture pour des questions de sécurité. Dans ce cas, l'organe d'obturation peut encore se déplacer de la première position vers la deuxième position et inversement. Toutefois, l'extraction de l'organe d'obturation de l'ouverture est interdite par les moyens de verrouillage. La désactivation des moyens de verrouillage peut par exemple permettre de déplacer l'organe d'obturation dans la troisième position pour pouvoir être extrait de l'ouverture. Les moyens de verrouillage peuvent par exemple être désactivés par un outil ou encore un signal de commande autorisant l'extraction de l'organe d'obturation.

L'organe d'obturation peut également prévoir un indicateur visuel de position. En particulier, il peut être prévu un indicateur visuel pour déterminer dans quelle position parmi les première, deuxième et troisième positions l'organe d'obturation se situe. Cet indicateur visuel est par exemple lumineux, coloré, une forme ou encore un relief.

Le ou les organes d'obturation des conduits concentriques de raccordement des chaudières peuvent être positionnés à différents endroits du conduit et peuvent, par exemple, être différents d'un conduit de raccordement à l'autre.

On notera que sur la figure 1 les différents conduits de raccordement présentent tous la même disposition géométrique puisque, d'une part, ils comprennent chacun une pièce formant un coude ou un T de raccordement à la chaudière 20c, 22c qui est ici raccordée à la paroi de dessus de la chaudière et s'étend verticalement et en oblique et, d'autre part, ils se prolongent chacun par un tronçon rectiligne horizontal 20d, 22d qui se raccorde au conduit vertical 19. On notera que la pièce formant le coude ou le T peut être raccordée directement ou indirectement à la chaudière par l'intermédiaire d'un tronçon rectiligne ou de tout autre dispositif de conduit approprié.

Cependant, les conduits de raccordement peuvent présenter des configurations différentes d'une chaudière à l'autre. Les conduits de raccordement peuvent présenter tous, ou au moins certains d'entre eux, une configuration dans laquelle le conduit de raccordement sous la forme d'un coude ou d'un T est raccordé à la chaudière sur une de ses parois verticales et s'étend ensuite verticalement, puis horizontalement après un autre coude ou T pour rejoindre le conduit vertical 19. Comme déjà mentionné ci-dessus, la configuration des conduits de raccordement peut varier et comporter plus d'un coude ou T et plus d'un tronçon rectiligne ou non.

Les coudes présents dans les conduits de raccordement peuvent présenter une courbure ou arrondi ou bien avoir une forme générale de L couché. De même, la forme de T peut être dissymétrique avec la barre horizontale du T qui est décalée vers l'un des deux côtés opposés (gauche et droite) du T par rapport à la barre verticale centrale. Un décalage latéral maximal transforme la forme du T en L inversé/retourné.

L'ouverture permettant l'insertion de l'organe d'obturation peut être formée au niveau d'une portion rectiligne, coudée ou en T du conduit concentrique de raccordement. L'ouverture peut être par exemple formée par une portion de conduite s'étendant transversalement à au conduit concentrique de raccordement. Cette portion de conduite comporte ainsi une première extrémité débouchant dans le conduit central et une autre extrémité débouchant au niveau d'une paroi externe du conduit concentrique de raccordement.

Lorsque l'ouverture est réalisée au niveau d'une portion coudée ou en T du conduit concentrique de raccordement, l'ouverture est de préférence réalisée dans le prolongement de l'une des portions du conduit concentrique de raccordement. Autrement dit, l'ouverture est de préférence dans l'alignement d'une portion du conduit central.

Un premier mode de réalisation d'un organe d'obturation 30 selon l'invention est représenté aux figures 2A et 2B dans ses positions respectives ouverte et fermée.

L'organe d'obturation est positionné au niveau d'une pièce de raccordement 32 en forme de coude ou de T qui forme la partie terminale d'un conduit concentrique de raccordement de chaudière tel que l'un des conduits de raccordement 20, 22 de la figure 1. Dans l'exemple illustré sur les figures la pièce 32 présente une forme générale externe de T dont la barre horizontale 34 est décalée vers la droite par rapport à l'agencement de la barre verticale 36, conférant ainsi une forme dissymétrique à la pièce 32. Selon une variante non représentée la forme générale externe de la pièce 32 peut être symétrique.

Plus particulièrement, la forme externe de T dissymétrique de la pièce 32 (barre horizontale 34 et barre verticale 36) définit l'enveloppe externe du conduit périphérique Cp (externe). Ce conduit Cp achemine le comburant jusqu'à la chaudière dans le sens indiqué par les flèches horizontales qui vont de la droite vers la gauche sur la figure 2A et par les flèches verticales descendantes.

La pièce 32 comporte également un conduit central Cc (interne), entouré par le conduit périphérique Cp, qui achemine les produits de combustion provenant de la chaudière dans le sens indiqué par la flèche verticale montante et la flèche horizontale qui va de la gauche vers la droite sur la figure 2A, c'est-à-dire à contre-courant de la circulation du comburant. L'enveloppe externe du conduit central Cc a également une forme de T dissymétrique (interne et coaxiale à la forme de T de la pièce 32, formant ainsi un double T imbriqué) qui est conférée par l'agencement de la barre horizontale 38 et de la barre verticale 40. La barre verticale 40 forme une première portion de conduit central qui est agencée suivant une première direction, ici verticale, et la barre horizontale 38 forme une deuxième portion de conduit central qui est agencée suivant une deuxième direction, ici horizontale. Dans l'exemple décrit et représenté les première et deuxième directions forment entre elles un angle de 90°. Toutefois, dans des configurations alternatives non représentées, l'angle formé entre ces deux directions peut être supérieur à 90° tout en étant inférieur à 180° ou, au contraire, être inférieur à 90° tout en étant non nul. Ces différentes possibilités de configurations géométriques s'appliquent également à une pièce qui a une forme générale de L inversé/retourné et de coude courbé ou non.

On notera que la pièce 32 équipée de l'organe d'obturation 30 peut adopter n'importe quelle orientation géométrique par rapport à la chaudière à laquelle elle est raccordée et peut être raccordée directement ou indirectement à n'importe quelle paroi de celle-ci (paroi de dessus, paroi adjacente à la paroi de dessus...).

Comme représenté sur les figures 2A-B, l'organe d'obturation 30 s'étend dans le conduit central Cc, plus particulièrement à l'intérieur de la deuxième portion de conduit central 38 et jusqu'à une zone située au-delà de l'intersection entre cette portion de conduit 38 et la première portion de conduit central 40. L'organe d'obturation 30 comprend une première portion 30a de forme générale allongée, sensiblement cylindrique, de manière à pouvoir être introduite à l'intérieur de la deuxième portion de conduit 38 (par un des deux côtés opposés de la barre horizontale 34 qui, ici, correspond au côté le plus court et qui est opposé au côté par lequel la pièce 32 est raccordée à la portion restante du conduit de raccordement) et de dimensions légèrement inférieures à cette dernière pour permettre à la fois l'opération d'insertion, la mise en place de joint(s) d'étanchéité entre cette portion 30a et la deuxième portion de conduit 38 et la rotation de cette portion 30a relativement à la deuxième portion de conduit 38.

Dans le mode de réalisation des figures 2A-B l'organe d'obturation 30 est déplaçable d'une position à l'autre (position ouverte vers position fermée ou position fermée vers position ouverte) par rotation autour d'un axe passant par cet organe qui, ici, est un axe horizontal correspondant à l'axe d'extension longitudinale de la première portion 30a et qui est agencé suivant la deuxième direction de la deuxième portion de conduit 38.

La première portion 30a de l'organe d'obturation 30 forme une portion d'extrémité libre de celui-ci et est creuse. Cette première portion 30a comprend plus particulièrement une paroi sensiblement cylindrique 30a1 qui s'étend axialement à l'intérieur de la deuxième portion de conduit 38 et qui est ouverte à son extrémité libre 30a2 en vis-à-vis de ladite portion 38 (et du côté 34b de la barre horizontale 34 par lequel la pièce 32 est raccordée à la portion restante du conduit de raccordement). Une ouverture traversante 30a3 est aménagée dans la paroi cylindrique de la portion 30a, le long d'une des génératrices du cylindre. Sur la figure 2A, cette ouverture est positionnée/orientée en vis-à-vis de la première portion de conduit central 40 (ici vers le bas), c'est-à-dire au droit de l'intersection entre les deux portions de conduit central 38 et 40, afin de mettre en communication les première et deuxième portions de conduit central et permettre ainsi l'évacuation des produits de combustion de la chaudière. Dans cette position, le comburant (air) circulant dans le conduit périphérique Cp n'est pas perturbé et peut donc librement circuler autour de la pièce interne en T (formée des portions de conduit 38 et 40) qui forme une partie du conduit central de raccordement.

L'organe d'obturation 30 comprend également une deuxième portion 30b de diamètre élargi par rapport au diamètre de la première portion 30a et qui est raccordée à cette dernière au niveau de son extrémité opposée à l'extrémité libre ouverte 30a2. La deuxième portion 30b est engagée à l'intérieur d'une 34a des deux extrémités (ou côtés) opposées 34a-b de la barre horizontale 34 du T, en vis-à-vis du conduit périphérique Cp et du conduit central Cc. La deuxième portion 30b forme ainsi un bouchon externe au niveau de cette extrémité 34a du T. L'extrémité 34a est configurée ou conformée de manière interne pour recevoir la deuxième portion 30b et un dispositif d'étanchéité à joint(s) 41 est monté dans un élargissement de l'extrémité 34a, entre celle-ci et la deuxième portion 30b. L'organe d'obturation 30 s'étend ainsi à l'intérieur de la pièce 32 à partir d'une zone externe de cette pièce qui est déportée latéralement par rapport à l'intersection entre les deux portions de conduit interne 38 et 40.

On notera que des dispositifs d'étanchéité à joint(s) 43, 45 sont également prévus entre la première portion 30a et la deuxième portion de conduit 38, plus particulièrement au niveau des deux extrémités opposées 30a2 et 30a4 de la première portion 30a. La deuxième portion de conduit 38 présente ici un rebord interne annulaire 38a dans lequel vient s'insérer l'extrémité libre 30a2 et le dispositif à joint(s) 43. L'ouverture latérale 30a3 est bordée par une paroi qui définit une gorge pour un dispositif à joint d'étanchéité 47 coopérant avec la face interne de la deuxième portion du conduit 38.

Une pièce ou élément de manœuvre 42 est monté à l'extérieur de l'organe d'obturation 30 et est solidarisé à celui-ci (ici à la face externe de la deuxième portion 30b) pour permettre à un opérateur de faire tourner (depuis l'extérieur de la pièce 32) l'organe d'obturation 30 autour de l'axe longitudinal de celui-ci et d'atteindre ainsi la position fermée/obturée de la figure 2B. Dans cette position fermée l'ouverture latérale 30a3 est orientée à l'opposé de la première portion de conduit central 40, c'est-à-dire en vis-à-vis de la face interne de la portion de conduit 38 (vers le haut), si bien que la paroi cylindrique 30a1 présente une zone 30a5 fermée en vis-à-vis de la première portion de conduit 40 (vers le bas). Dans cette configuration, les produits de combustion évacués suivant la flèche verticale montante sont bloqués par la paroi cylindrique fermée 30a5 de l'organe d'obturation 30, tandis que le comburant peut circuler librement à contre-courant dans le conduit périphérique Cp jusqu'à la chaudière comme l'illustrent les flèches horizontales et verticales sur cette figure.

Une ouverture 33 est formée dans la pièce 32 pour permettre l'insertion et/ou le retrait de l'organe d'obturation 30. Cette ouverture 33 débouche à l'intérieur du conduit central Cc. L'ouverture 33 est disposée au niveau de l'intersection entre les premier 40 et deuxième 38 portions de conduit du conduit central Cc. En particulier, l'ouverture 33 est ici alignée avec la deuxième portion de conduit 38. L'ouverture 33 est distincte des orifices d'entrée 35 et de sortie 37 des produits combustibles.

Un deuxième mode de réalisation d'un organe d'obturation 50 selon l'invention est représenté aux figures 3A et 3B dans ses positions respectives ouverte et fermée.

Dans cette configuration l'organe d'obturation 50 est intégré à une pièce 52 d'un conduit concentrique de raccordement tel que l'un de ceux illustrés sur la figure 1. La pièce 52 a ici une forme générale de double T imbriqué (comme pour le mode de réalisation précédent), à savoir, d'une part, un T externe formé par l'agencement d'une portion de conduit horizontale 54 formant la barre horizontale du T et d'une portion de conduit verticale 56 formant la barre verticale du T et, d'autre part, un T interne entouré par le T externe et qui est formé par l'agencement d'une portion de conduit horizontale 58 formant la barre horizontale du T et d'une portion de conduit verticale 60 formant la barre verticale du T. Sur les figures 3A-B chaque T a une forme générale symétrique mais rien n'empêche que dans une variante la forme du T soit dissymétrique. Comme pour la pièce 32 des figures 2A-B, la pièce 54 peut adopter d'autres orientations dans l'espace relativement à la chaudière à laquelle elle est directement ou indirectement raccordée.

Dans cette configuration, l'organe d'obturation 50 est déplaçable entre une position ouverte représentée à la figure 3A et une position fermée/obturée représentée la figure 3B par translation de l'organe le long d'un axe passant par celui-ci. Cet axe de translation correspond ici à l'axe longitudinal de la portion de conduit horizontale 58 dans laquelle l'organe d'obturation est engagé.

L'organe d'obturation 50 comprend ici, à la différence du mode de réalisation des figures 2A-B, une seule portion 50a de forme générale sensiblement cylindrique creuse qui est plus longue que sur les figures 2A-B et qui comporte une ouverture latérale 50a1 analogue à l'ouverture 30a3. Ainsi, dans la position ouverte de la figure 3A, l'ouverture 50a1 est orientée en vis-à-vis de la portion de conduit verticale interne 60 (vers le bas) afin de permettre le passage des produits de combustion. Dans la position fermée de la figure 3B, d'une part, l'ouverture 50a1 est décalée latéralement par rapport à la portion de conduit vertical interne 60 (intersection des deux branches du T interne) afin d'être en regard de la face interne de la portion de conduit horizontale 58 (le décalage est effectué en direction de l'extrémité de la barre horizontale du T qui est opposé à l'extrémité située du côté où le T est raccordée à la portion restante du conduit de raccordement, soit ici vers la gauche de la figure ; alternativement, le décalage peut avoir lieu dans la direction opposée, c'est-à-dire vers la droite de la figure) et, d'autre part, la portion 50a présente en vis-à-vis de la portion de conduit vertical interne 60 une face fermée 50a2 qui empêche le passage des produits de combustion.

La portion 50a présente, à l'une de ses deux extrémités opposées, une face d'extrémité 50a3 fermant l'espace cylindrique creux de ladite portion (l'espace cylindrique est ouvert à l'extrémité opposée de la portion 50a qui fait face à la portion restante du conduit de raccordement) et sur laquelle est montée une pièce ou élément d'actionnement 62 qui reste accessible à un opérateur depuis l'extérieur du conduit de raccordement, quelle que soit la position de l'organe d'obturation. Dans cet exemple, la pièce 62 est reliée à la face d'extrémité 50a3 par l'intermédiaire d'une tige 64. La portion 50 forme conjointement avec la pièce d'actionnement 62 et sa tige 64 un dispositif de type à piston.

Comme pour le mode de réalisation des figures 2A-B, des dispositifs à joint d'étanchéité 66 et 68 sont respectivement prévus aux deux extrémités opposées de la portion 50a afin d'assurer l'étanchéité avec la face interne de la portion de conduit 58 dans laquelle elle coulisse. De même, un joint d'étanchéité annuaire est prévu en bordure externe de l'ouverture 50a1, en coopération avec la face interne de la portion de conduit 58. Ces dispositifs à joint d'étanchéité sont adaptés pour un mouvement de coulissement, tandis que ceux du mode de réalisation précédents sont adaptés pour un mouvement de rotation.

Une ouverture 53 est formée dans la pièce 52 pour permettre l'insertion et/ou le retrait de l'organe d'obturation 50. Cette ouverture 33 débouche à l'intérieur de la portion de conduit horizontale 58. L'ouverture 33 est disposée au niveau de l'intersection entre les portions de conduit horizontale 58 et verticale 60. En particulier, l'ouverture 53 est ici alignée avec la portion de conduit horizontale 58. L'ouverture 53 est distincte des orifices d'entrée 55 et de sortie 57 des produits combustibles. L'ouverture 53 ici formée par une extrémité ouverte de la pièce 52 en forme de T.

Un troisième mode de réalisation d'un organe d'obturation 80 est illustré sur les figures 4A-B.

L'organe 80 est disposé dans une partie rectiligne 82 d'un conduit de raccordement tel que l'un de ceux illustrés sur la figure 1, par exemple une partie d'un conduit horizontal 20d ou 22d. Alternativement, la partie de conduit peut être verticale ou adopter une configuration différente dans la mesure où il s'agit d'une partie ou tronçon rectiligne d'un conduit concentrique de raccordement.

La partie rectiligne 82 de conduit concentrique de raccordement comprend une partie de conduit périphérique 82a véhiculant le comburant et une partie de conduit central 82b véhiculant, en sens contraire, les produits de combustion issus de la chaudière. Dans cette illustration la chaudière est raccordée directement ou indirectement sur la gauche de la partie rectiligne 82.

L'organe d'obturation 80 est disposé à l'intérieur de la partie de conduit central 82b et est monté rotatif autour d'un axe ou tige de commande ou d'actionnement 84 qui traverse de manière étanche les deux parois des deux parties de conduit 82a et 82b respectivement. De manière générale l'axe de rotation est perpendiculaire à la partie rectiligne du conduit.

Une pièce ou élément d'actionnement 86 accessible depuis l'extérieur de la partie rectiligne 82 (cette pièce est généralement disposée de manière adjacente à cette partie rectiligne est par exemple le long de celle-ci) est raccordée à l'axe de rotation 84 pour entraîner sa rotation, donc celle de l'organe d'obturation 80, et ainsi le changement de position de cet organe d'obturation entre la position ouverte de la figure 4A (les produits de combustion générés par la chaudière peuvent être librement évacués à travers la partie de conduit central, tandis que le comburant circule à contre-courant dans la partie de conduit périphérique) et la position fermée de la figure 4B (les produits de combustion sont bloqués par l'organe d'obturation, tandis que le comburant circule toujours à contre-courant dans la partie de conduit périphérique).

Comme représenté sur les figures, l'organe d'obturation 80 a la forme générale d'un disque qui, lorsqu'il est positionné parallèlement à l'axe de la partie de conduit central (plus précisément, parallèlement à un plan vertical qui est ici le plan de la figure et qui contient l'axe de la partie de conduit central), laisse passer librement les produits de combustion et, lorsqu'il est positionné perpendiculairement à cet axe, après une rotation de 90°, s'oppose au passage des produits de combustion. Dans cette configuration l'axe de commande 84 traverse le disque dans son épaisseur et s'étend suivant un diamètre du disque, au milieu de celui-ci. Des joints d'étanchéité peuvent être disposés autour du disque ou sur la paroi interne du conduit central, à l'endroit où le disque vient s'appuyer.

La pièce de manœuvre 86 peut adopter différentes formes comme par exemple celle d'une poignée de vanne papillon.

Selon une variante de réalisation représentée sur les figures 5A et 5B, l'organe d'obturation 90 est engagé à l'intérieur d'une deuxième portion de conduit central de la pièce en forme de T ou de coude (la deuxième portion correspond par exemple à la deuxième portion 38 de la figure 2A ou à la portion 58 de la figure 3A) et présente une extrémité débouchante libre 90a qui est biseautée. Plus particulièrement, cette extrémité biseautée 90a est disposée à l'intersection entre les deux portions de conduit central 38, 40 de la pièce qui sont perpendiculaires entre elles de manière à conférer une forme générale de T, comme sur les figures décrites précédemment. Toutefois, les deux portions 38, 40 qui s'intersectent pourraient adopter des orientations géométriques différentes l'une par rapport à l'autre, comme déjà décrit plus haut. L'organe d'obturation 90 ainsi configuré dans cette variante est apte à être déplacé en rotation autour de son axe longitudinal qui s'étend à l'intérieur de la deuxième portion 38 de conduit central mentionnée ci-dessus afin que, dans une première position (fig. 5A), l'extrémité débouchante biseautée 90a soit positionnée angulairement de manière à être orientée en vis-à-vis de la première portion 40 et de la deuxième portion 38 de conduit central pour mettre en communication les deux portions entre elles et permettre l'évacuation des produits de combustion. Par rotation, l'organe d'obturation 90 peut être déplacé dans une deuxième position (fig. 5B) dans laquelle son extrémité débouchante biseautée 90a est orientée de manière opposée à la première portion 40 afin de présenter en vis-à-vis de celle-ci la zone non biseautée de l'extrémité débouchante et donc d'obstruer l'intersection et ainsi le passage des produits de combustion. Le comburant peut toujours, quant à lui, circuler librement dans le conduit périphérique du conduit de raccordement. Comme pour les modes de réalisation des figures précédentes, une pièce ou élément d'actionnement externe 42 est aménagé pour déplacer l'organe d'obturation 90 d'une position à l'autre.

Une ouverture 93 est formée pour permettre l'insertion et/ou le retrait de l'organe d'obturation 90. Cette ouverture 93 débouche à l'intérieur de la deuxième portion 38. L'ouverture 93 est disposée au niveau de l'intersection entre les première 40 et deuxième 38 portions. En particulier, l'ouverture 93 est ici alignée avec la deuxième portion de conduit 38. L'ouverture 93 est distincte des orifices d'entrée 95 et de sortie 97 des produits combustibles. L'ouverture 93 ici formée par une extrémité ouverte de la pièce en forme de T ou de coude.

La figure 6 illustre un autre mode de réalisation d'une installation 100 selon l'invention dans laquelle le conduit vertical n'a pas une configuration concentrique à double flux : il s'agit d'un seul conduit vertical collectif 102 qui sert à évacuer les produits de combustion (ici les gaz de combustion des chaudières 104 et 106) et qui, pour cela, est raccordé à des conduits concentriques de raccordement tels que les conduits 108 et 110. On notera qu'en pratique le conduit vertical collectif peut être agencé à l'intérieur d'un autre conduit ou boisseau, non représenté ici.

Chaque conduit concentrique de raccordement 108,110 comporte un conduit périphérique 108a, 110a entourant un conduit central 108b, 110b qui est directement raccordé au conduit collectif vertical 102 pour l'évacuation des produits de combustion des chaudières.

À la différence de l'installation de la figure 1 le conduit périphérique de chaque conduit concentrique de raccordement n'est pas raccordé à un conduit vertical périphérique d'alimentation en comburant (ex : air) qui entoure le conduit collectif vertical d'évacuation des produits de combustion. En effet, dans la configuration de la figure 6 le conduit périphérique 108a, 110a de chaque conduit concentrique de raccordement 108,110 est relié directement à une alimentation en air qui peut être soit l'air ambiant du local ou de l'air extérieur au local et, par exemple, de l'air extérieur au bâtiment (via une conduite d'amenée non représentée sur la figure). Sur cette figure une ou plusieurs entrées d'air périphériques E1, E2 sont agencées directement au niveau de la paroi du conduit périphérique concerné et l'air d'alimentation est illustré par des flèches pointant sur la ou les entrées d'air. Dans cette configuration la ou les entrées d'air de chaque conduit périphérique sont aménagées au plus près du conduit vertical collectif 102.

## Revendications

1. Installation (10 ; 100) de chauffage et/ou de production d'eau chaude sanitaire comprenant au moins deux générateurs de produits de combustion (12, 14 ; 104,106) qui sont raccordés chacun à un même conduit vertical (19 ; 102) par l'intermédiaire d'un conduit concentrique de raccordement (20, 22 ; 104,106), chaque conduit concentrique comprenant un conduit central (20b, 22b ; 108b, 110b) d'évacuation des produits de combustion et un conduit périphérique (20a, 22a ; 108a, 110a) d'alimentation en comburant du générateur à contre-courant des produits de combustion, l'installation comportant, sur le conduit central du conduit concentrique de raccordement, au moins un organe d'obturation (30 ; 50 ; 90) qui est apte à obturer localement ledit conduit central sans obturer le conduit périphérique, ledit conduit central (20b, 22b ; 108b, 110b) du conduit concentrique de raccordement (20, 22 ; 104,106) formant un orifice d'entrée (35, 55, 95) et un orifice de sortie (37, 57, 97) pour l'évacuation des produits de combustion , ladite installation étant **caractérisée en ce que** ledit conduit central forme en outre une ouverture (33, 53, 93) distincte des orifices d'entrée et de sortie pour permettre l'insertion ou le retrait de l'organe d'obturation (30 ; 50 ; 90).

2. Installation selon la revendication 1, **caractérisée en ce que** ledit au moins un organe d'obturation (30 ; 50 ; 90) forme un bouchon de ladite ouverture (33, 53, 93).

3. Installation selon la revendication 1 ou 2, **caractérisée en ce que** ledit au moins un organe d'obturation (30 ; 50 ; 90) est apte à occuper deux positions dans le conduit central, à savoir une première position dans laquelle le passage des produits de combustion est autorisé entre les orifices d'entrée (35, 55, 95) et de sortie (37, 57, 97) et une deuxième position dans laquelle le passage des produits de combustion est obstrué.

4. Installation selon la revendication 3, **caractérisée en ce que** ledit au moins un organe d'obturation (30 ; 50 ; 90) est configuré pour obstruer ladite ouverture (33, 53, 93) lorsqu'il occupe les première et deuxième positions dans le conduit central (20b, 22b ; 108b, 110b).

5. Installation selon la revendication 3 ou 4, **caractérisée en ce que** ledit au moins un organe d'obturation (30 ; 50 ; 90) est apte à occuper une troisième position de montage/démontage, distincte des première et deuxième positions, dans laquelle l'organe d'obturation est libre d'être inséré dans ou retiré de l'ouverture (33, 53, 93).

6. Installation selon l'une quelconque des revendications précédentes, **caractérisée en ce qu'**elle comprend en outre au moins un dispositif de détection de présence et/ou de la position dudit au moins un organe d'obturation (30 ; 50 ; 90) dans le conduit central (20b, 22b ; 108b, 110b), ledit au moins un dispositif de détection étant configuré pour transmettre à au moins un organe de commande de l'installation une information représentative de la présence et/ou de la position dudit au moins un organe d'obturation dans le conduit central (20b, 22b ; 108b, 110b).

7. Installation selon l'une quelconque des revendications 3 à 6, **caractérisée en ce qu'**elle comporte une pièce d'actionnement (42 ; 62) dudit au moins un organe d'obturation qui est disposée à l'extérieur du conduit concentrique de raccordement et est accessible depuis l'extérieur dudit conduit.

8. Installation selon l'une quelconque des revendications 3 à 7, **caractérisée en ce que** la deuxième position dudit au moins un organe d'obturation (30; 90) est obtenue par rotation dudit au moins un organe d'obturation à partir de la première position autour d'un axe passant par ledit au moins un organe d'obturation.

9. Installation selon l'une quelconque des revendications 3 à 7, **caractérisée en ce que** la deuxième position dudit au moins un organe d'obturation (50) est obtenue par translation dudit au moins un organe d'obturation à partir de la première position, le long d'un axe passant par ledit au moins un organe d'obturation.

10. Installation selon l'une quelconque des revendications 2 à 9 en combinaison avec la revendication 7, **caractérisée en ce que** la pièce d'actionnement (42 ; 62) dudit au moins un organe d'obturation est disposée de manière adjacente au conduit concentrique de raccordement.

11. Installation selon l'une quelconque des revendications 1 à 10, **caractérisée en ce que** le conduit concentrique de raccordement comporte, dans sa partie terminale qui est raccordée, directement ou indirectement, au générateur de produits de combustion, une pièce en forme générale de T ou de coude (32 ; 52), l'ouverture (33, 53, 93) étant formée au niveau de la pièce en forme générale de T ou de coude (32, 52).

12. Installation selon la revendication 11, **caractérisée en ce que** la pièce en forme générale de T ou de coude (32 ; 52) de la partie terminale comporte, d'une part, une première extrémité qui est raccordée, directement ou indirectement, au générateur de produits de combustion et comporte, au niveau du conduit central, une première portion de conduit (40 ; 60) agencée suivant une première direction et, d'autre part, une deuxième extrémité opposée qui est raccordée à la portion restante du conduit concentrique de raccordement et comporte, au niveau du conduit central, une deuxième portion de conduit (38 ; 58) agencée suivant une deuxième direction qui forme avec la première direction un angle non nul et inférieur à 180°, ledit au moins un organe d'obturation (30 ; 50) s'étendant dans le conduit central de manière à obturer l'intersection entre les première et deuxième portions de conduit.

13. Installation selon la revendication 12, **caractérisée en ce que** ledit au moins un organe d'obturation (30 ; 50) s'étend dans le conduit central à partir d'une zone de la face externe de la pièce qui est déportée latéralement par rapport à l'intersection entre les première et deuxième portions de conduit.

14. Installation selon la revendication 13, **caractérisée en ce que** la zone de la face externe de la pièce est disposée en vis-à-vis de la deuxième portion de conduit (38 ; 58) et dans l'alignement de la deuxième direction de cette deuxième portion de conduit.

15. Installation selon l'une des revendications 12 à 14, **caractérisée en ce que** ledit au moins un organe d'obturation (90) présente une extrémité débouchante biseautée (90a) qui s'étend au droit de l'intersection entre les deux portions de conduit (38,40) et qui, selon sa position angulaire est orientée par rotation, soit en vis-à-vis de la première portion de conduit (40) de manière à laisser libre l'intersection entre les deux portions de conduit, soit à l'opposé de la première portion de manière à présenter en vis-à-vis de la première portion de conduit la zone non biseautée de l'extrémité débouchante biseautée, obstruant ainsi ladite intersection.

16. Installation selon l'une des revendications 12 à 14, **caractérisée en ce que** ledit au moins un organe d'obturation (30) comprend une paroi sensiblement cylindrique (30a) qui s'étend axialement à l'intérieur de la deuxième portion de conduit (38) et qui est ouverte à son extrémité libre (30a2) en vis-à-vis de ladite deuxième portion de conduit, la paroi sensiblement cylindrique présentant, une ouverture traversante (30a3) aménagée le long d'une des génératrices du cylindre et qui communique avec l'extrémité libre, l'ouverture traversante étant, soit orientée en vis-à-vis de la première portion de conduit (40) de manière à mettre en communication ladite deuxième portion de conduit avec la première portion de conduit, soit orientée de telle manière que la paroi sensiblement cylindrique dudit au moins un organe d'obturation présente une zone non ouverte (30a5) en vis-à-vis de la première portion de conduit.

17. Installation de chauffage selon l'une des revendications 12 à 16, **caractérisée en ce qu'**au moins un joint d'étanchéité (43, 45, 47 ; 66,68, 70) est interposé entre ledit au moins un organe d'obturation (30 ; 50) et la deuxième portion de conduit central (38 ; 58).

## Patentansprüche

1. Heiz- und/oder Warmwassererzeugungsanlage (10, 100), umfassend mindestens zwei Generatoren von Verbrennungsprodukten (12, 14; 104, 106), die jeweils mit einer gleichen vertikalen Leitung (19; 102) mit Hilfe einer konzentrischen Verbindungsleitung (20, 22; 104,106) verbunden sind, wobei jede konzentrische Leitung eine zentrale Leitung (20b, 22b; 108b, 110b) zur Ableitung der Verbrennungsprodukte und eine periphere Leitung (20a, 22a; 108a, 110a) zur Versorgung des Generators gegen den Strom der Verbrennungsprodukte mit Brennstoff umfasst, wobei die Anlage, auf der zentralen Leitung der konzentrischen Verbindungsleitung, mindestens ein Verschlussorgan (30; 50; 90) umfasst, das ausgelegt ist, um lokal die zentrale Leitung zu verschließen, ohne die periphere Leitung zu verschließen, wobei die zentrale Leitung (20b, 22b; 108b, 110b) der konzentrischen Verbindungsleitung (20, 22; 104,106) eine Eingangsöffnung (35, 55, 95) und eine Ausgangsöffnung (37, 57, 97) für die Ableitung der Verbrennungsprodukte bildet, wobei die Anlage **dadurch gekennzeichnet ist, dass** die zentrale Leitung außerdem eine andere Öffnung (33, 53, 93) als die Eingangs- und die Ausgangsöffnung bildet, um die Einführung oder das Zurückziehen des Verschlussorgans (30; 50; 90) zu ermöglichen.

2. Anlage nach Anspruch 1, **dadurch gekennzeichnet, dass** das mindestens eine Verschlussorgan (30; 50; 90) einen Stopfen der Öffnung (33, 53, 93) bildet.

3. Anlage nach Anspruch 1 oder 2, **dadurch gekennzeichnet, dass** das mindestens eine Verschlussorgan (30; 50; 90) ausgelegt ist, um zwei Positionen in der zentralen Leitung einzunehmen, d. h. eine erste Position, in der der Durchgang der Verbrennungsprodukte zwischen der Eingangs- (35, 55, 95) und der Ausgangsöffnung (37, 57, 97) ermöglicht wird, und einer zweiten Position, in der der Durchgang der Verbrennungsprodukte verschlossen ist.

4. Anlage nach Anspruch 3, **dadurch gekennzeichnet, dass** das mindestens eine Verschlussorgan (30; 50; 90) konfiguriert ist, um die Öffnung (33, 53, 93) zu Verschließen, wenn es die erste und die zweite Position in der zentralen Leitung (20b, 22b; 108b, 110b) einnimmt.

5. Anlage nach Anspruch 3 oder 4, **dadurch gekennzeichnet, dass** das mindestens eine Verschlussorgan (30; 50; 90) ausgelegt ist, um eine dritte Einbau-/Ausbauposition einzunehmen, die verschieden von der ersten und der zweiten Position ist, wobei das Verschlussorgan frei in die Öffnung (33, 53, 93) eingeführt oder daraus zurückgezogen werden kann.

6. Anlage nach einem der vorhergehenden Ansprüche, **dadurch gekennzeichnet, dass** sie außerdem mindestens eine Vorrichtung zum Nachweis der Anwesenheit und/oder der Position des mindestens einen Verschlussorgans (30; 50; 90) in der zentralen Leitung (20b, 22b; 108b, 110b) umfasst, wobei die mindestens eine Nachweisvorrichtung konfiguriert ist, um an mindestens ein Steuerorgan der Anlage eine Information zu übertragen, die repräsentativ für die Anwesenheit und/oder die Position des mindestens einen Verschlussorgans in der zentralen Leitung (20b, 22b; 108b, 110b) ist.

7. Anlage nach einem der Ansprüche, 3 bis 6, **dadurch gekennzeichnet, dass** sie ein Betätigungselement (42, 62) des mindestens einen Verschlussorgans umfasst, das an der Außenseite der konzentrischen Verbindungsleitung angeordnet und von der Außenseite der Leitung zugänglich ist.

8. Anlage nach einem der Ansprüche, 3 bis 7, **dadurch gekennzeichnet, dass** die zweite Position des mindestens einen Verschlussorgans (30, 90) durch Rotation des mindestens einen Verschlussorgans ausgehend von der ersten Position um eine Achse, die durch das mindestens eine Verschlussorgan verläuft, erhalten wird.

9. Anlage nach einem der Ansprüche, 3 bis 7, **dadurch gekennzeichnet, dass** die zweite Position des mindestens einen Verschlussorgans (50) durch Translation des mindestens einen Verschlussorgans ausgehend von der ersten Position entlang einer Achse, die durch das mindestens eine Verschlussorgan verläuft, erhalten wird.

10. Anlage nach einem der Ansprüche, 2 bis 9 in Kombination mit Anspruch 7, **dadurch gekennzeichnet, dass** das Betätigungselement (42; 62) des mindestens einen Verschlussorgans benachbart zur konzentrischen Verbindungsleitung angeordnet ist.

11. Anlage nach einem der Ansprüche 1 bis 10, **dadurch gekennzeichnet, dass** die konzentrische Verbindungsleitung in ihrem Endteil, der direkt oder indirekt mit dem Generator von Verbrennungsprodukten verbunden ist, ein im Allgemeinen T- oder knieförmiges Element (32; 52) umfasst, wobei die Öffnung (33, 53, 93) auf der Ebene des im Allgemeinen T- oder knieförmigen Elements (32; 52) gebildet ist.

12. Anlage nach Anspruch 11, **dadurch gekennzeichnet, dass** das im Allgemeinen T- oder knieförmige Element (32; 52) des Endteils einerseits ein erstes Ende umfasst, das direkt oder indirekt mit dem Generator von Verbrennungsprodukten verbunden ist und auf der Ebene der zentralen Leitung einen ersten Leitungsabschnitt (40; 60) umfasst, der gemäß einer ersten Richtung angeordnet ist, und andererseits ein zweites gegenüberliegendes Ende, das mit dem restlichen Abschnitt der konzentrischen Verbindungsleitung verbunden ist und auf der Ebene der zentralen Leitung einen zweiten Leitungsabschnitt (38; 58), der gemäß einer zweiten Richtung angeordnet ist, die mit der ersten Richtung einen Winkel von nicht null und kleiner als 180° bildet, wobei sich das mindestens eine Verschlussorgan (30; 50) in die zentrale Leitung erstreckt, um die Schnittstelle zwischen dem ersten und dem zweiten Leitungsabschnitt zu schließen.

13. Anlage nach Anspruch 12, **dadurch gekennzeichnet, dass** sich das mindestens eine Verschlussorgan (30; 50) in die zentrale Leitung ausgehend von einem Bereich der externen Seite des Stücks erstreckt, das seitlich mit Bezug auf die Schnittstelle zwischen dem ersten und dem zweiten Leitungsabschnitt versetzt ist.

14. Anlage nach Anspruch 13, **dadurch gekennzeichnet, dass** der Bereich der externen Seite des Elements gegenüber dem zweiten Leitungsabschnitt (38; 58) und in der Ausfluchtung der zweiten Richtung dieses zweiten Leitungsabschnitts angeordnet ist.

15. Anlage nach einem der Ansprüche 12 bis 14, **dadurch gekennzeichnet, dass** das mindestens eine Verschlussorgan (90) ein abgeschrägtes Mündungsende (90a) aufweist, das sich rechts von der Schnittstelle zwischen den zwei Leitungsabschnitten (38, 40) erstreckt, und das, gemäß seiner Winkelposition, durch Rotation entweder gegenüber dem ersten Leitungsabschnitt (40), um die Schnittstelle zwischen den zwei Leitungsabschnitten frei zu lassen, oder gegenüber dem ersten Abschnitt ausgerichtet ist, um gegenüber dem ersten Leitungsabschnitt den nicht abgeschrägten Bereich des abgeschrägten Mündungsendes darzustellen, um somit die Schnittstelle zu schließen.

16. Anlage nach einem der Ansprüche 12 bis 14, **dadurch gekennzeichnet, dass** das mindestens eine Verschlussorgan (30) eine im Wesentlichen zylindrische Wand (30a) umfasst, die sich axial im Inneren des zweiten Leitungsabschnitts (38) erstreckt, und die an ihrem freien Ende (30a2) gegenüber dem zweiten Leitungsabschnitt offen ist, wobei die im Wesentlichen zylindrische Wand eine Queröffnung (30a3) aufweist, die entlang eines der Generatoren des Zylinders angeordnet ist, und die mit dem freien Ende kommuniziert, wobei die Queröffnung entweder gegenüber dem ersten Leitungsabschnitt (40) angeordnet ist, um den zweiten Leitungsabschnitt mit dem ersten Leitungsabschnitt in Kommunikation zu bringen, oder derart ausgerichtet ist, dass die im Wesentlichen zylindrische Wand des mindestens einen Verschlussorgans einen nicht offenen Bereich (30a5) gegenüber dem ersten Leitungsabschnitt aufweist.

17. Heizanlage nach einem der Ansprüche 12 bis 16, **dadurch gekennzeichnet, dass** mindestens eine Dichtverbindung (43, 45, 47; 66, 68, 70) zwischen dem mindestens eine Verschlussorgan (30; 50) und dem zweiten Abschnitt der zentralen Leitung (38; 58) gestellt ist.

## Claims

1. An installation (10; 100) for heating and/or producing domestic hot water comprising at least two generators of combustion products (12, 14; 104, 106) that are each connected to a same vertical duct (19, 102) by means of a concentric connecting duct (20, 22; 104, 106), each concentric duct comprising a central duct (20b, 22b; 108b, 110b) for discharging combustion products and a peripheral duct (20a, 22a; 108a, 110a) for supplying oxidizer to the countercurrent generator of the combustion products, the installation including, on the central duct of the concentric connecting duct, at least one closing member (30; 50; 90) that is able to locally close off said central duct without closing off the peripheral duct, said central duct (20b, 22b; 108b, 110b) of the concentric connecting duct (20, 22; 104, 106) forming an inlet orifice (35, 55, 95) and an outlet orifice (37, 57, 97) for discharging combustion products, said installation being **characterized in that** said central duct further forms an opening (33, 53, 93) separate from the inlet and outlet orifices for allowing the insertion or the removal of the closing member (30; 50; 90).

2. The installation according to claim 1, **characterized in that** said at least one closing member (30; 50; 90) forms a stopper for said opening (33, 53, 93).

3. The installation according to claim 1 or 2, **characterized in that** said at least one closing member (30; 50; 90) is able to occupy two positions in the central duct, namely a first position in which the passage of the combustion products is allowed between the inlet (35, 55, 95) and outlet (37, 57, 97) orifices and a second position in which the passage of the combustion products is obstructed.

4. The installation according to claim 3, **characterized in that** said at least one closing member (30; 50; 90) is configured to obstruct said opening (33, 53, 93) when it occupies the first and second positions in the central duct (20b, 22b; 108b, 110b).

5. The installation according to claim 3 or 4, **characterized in that** said at least one closing member (30; 50; 90) is able to occupy a third assembly/disassembly position, separate from the first and second positions, in which the closing member is free to be inserted in or removed from the opening (33, 53, 93).

6. The installation according to any one of the preceding claims, **characterized in that** it further comprises at least one device for detecting the presence and/or the position of said at least one closing member (30; 50; 90) in the central duct (20b, 22b; 108b, 110b), said at least one detection device being configured to transmit, to at least one control member of the installation, information representative of the presence and/or the position of said at least one closing member in the central duct (20b, 22b; 108b, 110b).

7. The installation according to any one of claims 3 to 6, **characterized in that** it includes an actuating part (42; 62) of said at least one closing member that is arranged outside the concentric connecting duct and is accessible from the outside of said duct.

8. The installation according to any one of claims 3 to 7, **characterized in that** the second position of said at least one closing member (30; 90) is obtained by rotation of said at least one closing member from the first position about an axis passing through said at least one closing member.

9. The installation according to any one of claims 3 to 7, **characterized in that** the second position of said at least one closing member (50) is obtained by translation of said at least one closing member from the first position, along an axis passing through said at least one closing member.

10. The installation according to any one of claims 2 to 9 combined with claim 7, **characterized in that** the actuating part (42; 62) of said at least one closing member is arranged so as to be adjacent to the concentric connecting duct.

11. The installation according to any one of claims 1 to 10, **characterized in that** the concentric connecting duct includes, in its terminal part that is connected, directly or indirectly, to the generator of combustion products, to a part with a general T or elbow shape (32; 52), the opening (33, 53, 93) being formed at the part of general T or elbow shape (32, 52).

12. The installation according to claim 11, **characterized in that** the part of general T or elbow shape (32; 52) of the terminal part includes, on the one hand, a first end that is connected, directly or indirectly, to the generator of combustion products and includes, at the central duct, a first duct portion (40; 60) arranged along a first direction and, on the other hand, a second opposite end that is connected to the remaining portion of the concentric connecting duct and includes, at the central duct, a second duct portion (38; 58) arranged along a second direction that forms, with the first direction, a nonzero angle of less than 180°, said at least one closing member (30; 50) extending in the central duct so as to close off the intersection between the first and second duct portions.

13. The installation according to claim 12, **characterized in that** said at least one closing member (30; 50) extends in the central duct from a zone of the outer face of the part that is laterally offset relative to the intersection between the first and second duct portions.

14. The installation according to claim 13, **characterized in that** the zone of the outer face of the part is arranged opposite the second duct portion (38; 58) and aligned with the second direction of this second duct portion.

15. The installation according to one of claims 12 to 14, **characterized in that** said at least one closing member (90) has a beveled through end (90a) that extends in line with the intersection between the two duct portions (38, 40) and that, depending on its angular position, is oriented by rotation either opposite the first duct portion (40) so as to leave the intersection between the two duct portions free, or opposite the first portion so as to present the non-beveled zone of the beveled through opening opposite the first duct portion, thus obstructing said intersection.

16. The installation according to one of claims 12 to 14, **characterized in that** said at least one closing member (30) comprises a substantially cylindrical wall (30a) that extends axially inside the second duct portion (38) and that is open at its free end (30a2) opposite said second duct portion, the substantially cylindrical wall having a through opening (30a3) arranged along one of the generatrixes of the cylinder and that communicates with the free end, the through opening being either oriented opposite the first duct portion (40) so as to place said second duct portion in communication with the first duct portion, or oriented such that the substantially cylindrical wall of said at least one closing member has a non-open zone (30a5) opposite the first duct portion.

17. The heating installation according to one of claims 12 to 16, **characterized in that** at least one sealing gasket (43, 45, 47; 66, 68, 70) is inserted between said at least one closing member (30; 50) and the second central duct portion (38; 58).
